# EUROPÄISCHE PATENTSCHRIFT

(11) **EP 1 075 816 B1**
(45) Veröffentlichungstag und Bekanntmachung des Hinweises auf die Patenterteilung: **02.10.2013**
(21) Anmeldenummer: 00114626.5
(22) Anmeldetag: 07.07.2000
(51) Int. Cl.: A47L 9/04, A47L 9/02

(54) **Bürstenvorsatzgerät zum Reinigen von Bodenflächen**
Brush attachment for cleaning floor surfaces
Accessoire de brossage pour nettoyer les surfaces de sol

(30) Priorität: 12.08.1999 DE 19938325
(43) Veröffentlichungstag der Anmeldung: 14.02.2001
(73) Patentinhaber: Wessel-Werk GmbH, 51580 Reichshof-Wildbergerhütte (DE)
(72) Erfinder: Dilger, Horst, 51597 Morsbach (DE); Kaffenberger, Dieter, 51674 Wiehl (DE); Krämer, Wilfried, 51580 Reichshof (DE); Steudtner, Hans-Joachim, 51580 Reichshof (DE)
(74) Vertreter: Albrecht, Rainer Harald

(56) Entgegenhaltungen:
- EP-A- 0 793 938
- EP-A- 0 898 924
- EP-A2- 0 727 171
- WO-A-98/25507
- DE-A- 19 717 291
- DE-A1- 4 243 244
- DE-C- 19 805 900
- GB-A- 1 590 328
- PATENT ABSTRACTS OF JAPAN vol. 1999, no. 04, 30. April 1999 (1999-04-30) -& JP 11 009525 A (MATSUSHITA ELECTRIC IND CO LTD), 19. Januar 1999 (1999-01-19)

## Beschreibung

Die Erfindung betrifft ein Bürstenvorsatzgerät zum Reinigen von Bodenflächen mit
einem in einem Gehäuseoberteil angeordneten Saugkanal,
einem schwenkbeweglich an den Saugkanal angeschlossenen Anschlußstutzen mit drehbeweglichem Saugrohranschluß und
einer bodenseitig offenen Bürstenwalzenkammer mit einer rotierend angetriebenen Bürstenwalze,
wobei der Saugkanal in die Bürstenwalzenkammer einmündet und wobei an der Geräteunterseite beidseits und parallel zur Bürstenwalzenkammer sich erstreckende, bodenseitig vorspringende Saugmundkanten vorgesehen sind. Der Antrieb der Bürstenwalze erfolgt mittels eines elektromotorischen Antriebs oder mittels eines vom Saugluftstrom angetriebenen Turbinenrades.

Ein Bürstenvorsatzgerät des beschriebenen Aufbaus ist aus der GB 1 590 328 bekannt und ermöglicht eine gründliche Reinigung ebener Bodenflächen, insbesondere von Glattböden und Teppichböden aus kurzer, harter Schlingenware. Bei der Saugreinigung von Bodenflächen, die z.B. durch aufliegende Teppiche verhältnismäßig uneben sind, und bei der Saugreinigung von hohen, weichen Velourböden ist die Funktion des Gerätes noch verbesserungsbedürftig. Beim Einsatz auf hochflorigen Teppichböden nimmt die Schiebekraft erheblich zu. Gleichzeitig neigt das Bürstenvorsatzgerät zu Kippbewegungen mit der Folge, daß die in Saugrichtung vordere Saugmundkante keinen definierten Bodenkontakt hat und der Saugunterdruck sowie die Saugwirkung abfallen kann.

Ein anderes Bürstenvorsatzgerät ist aus der EP 0 727 171 A2 bekannt. Das bekannte Bürstenvorsatzgerät weist keine Laufräder auf, die im Bereich des Anschlussstutzens und im Bereich der Bürstenwalzenkammer angeordnet sind. An die Bürstenwalzenkammer ist eine Bodenplatte fest angeschlossen. Diese ist als Wippe ausgebildet, welche um eine Achse verschwenkbar ist. Die Wippe dient einer Vertikalverstellung einer Bürstenwalze und weist unterseitig ein konkaves Flächenelement auf, welches durch seine konkave Ausgestaltung dafür sorgt, dass eine Schwenkbewegung der Wippe ohne nennenswerte Spaltveränderung zur Bearbeitungsfläche möglich ist. An der Frontseite ist die Öffnung der Bürstenwalzenkammer durch eine Bodenleiste begrenzt, die fest mit einem Gehäuseoberteil des Bürstenvorzugsgerätes verbunden ist. An der Rückseite ist die Öffnung der Bürstenwalzenkammer von dem konkaven Flächenelement begrenzt.

Aus DE 198 05 900 C1 ist ein Handsaugreinigungswerkzeug mit einer in einer Bürstenwalzenkammer angeordneten Bürstenwalze bekannt. An die Bürstenwalzenkammer ist starr ein Anschlussstutzen angeformt, der als Handgriff ausgebildet ist. Die Bürstenwalzenkammer weist an einer bodenseitigen Öffnung eine drehbeweglich gelagerte Gleitsohle auf.

Aus DE 42 43 244 A1 ist eine statische Bodendüse bekannt, die keine rotierend angetriebene Bürstenwalze aufweist. Die Bodendüse umfasst ein Gehäuse mit Laufrädern sowie eine schwenkbewegliche Bodenplatte, in die ein bodenseitiger Kanal eingeformt ist.

Die JP 11 009 525 A beschreibt ebenfalls eine statische Düse. Sie weist einen fest angeformten Anschlussstutzen auf. Vor und hinter dem Saugmund sind Gleitelemente angeordnet, die vertikal beweglich von einem Federmechanismus gehalten sind. Die Federkraft in zur Anpassung an unterschiedliche Bodenbeläge einstellbar.

Der Erfindung liegt die Aufgabe zugrunde, ein Bürstenvorsatzgerät zur Saugreinigung von Bodenflächen anzugeben, das mit guter Saugwirkung auf unebenen Böden sowie auf unterschiedlichen Bodenbelägen, die von Glattböden bis hochflorigen Velourböden reichen, eingesetzt werden kann.

Gegenstand der Erfindung und Lösung dieser Aufgabe ist ein Bürstenvorsatzgerät nach Anspruch 1.

Ausgehend von einem Bürstenvorsatzgerät des eingangs beschriebenen Aufbaus wird die Aufgabe erfindungsgemäß dadurch gelöst, dass im Bereich des Anschlussstutzens und im Bereich der Bürstenwalzenkammer Laufräder angeordnet sind und dass die Saugmundkanten sich vertikal beweglich an die Bodenfläche anpassen. Konstruktiv kann dies auf verschiedene Weise realisiert werden.

Gemäß einer ersten Ausführungsform der Erfindung ist die Bürstenwalzenkammer am Saugkanal oder am Gehäuseoberteil drehbeweglich gelagert und ist an die Bürstenwalzenkammer eine mit den Saugmundkanten ausgebildete Bodenplatte fest angeschlossen. Die Drehachse für die Schwenkbewegung der Bürstenwalzenkammer und die Rotationsachse der Bürstenwalze sind im wesentlichen fluchtend angeordnet. Durch eine Schwenkbewegung der Bürstenwalzenkammer passen sich die Saugmundkanten dem Bodenbelag selbsttätig an, wobei etwaige Kippbewegungen des Bürstenvorsatzgerätes ausgleichbar sind. Aus dem unterhalb der Saugmundkanten herrschenden Unterdruck resultieren Auflagekräfte, die symmetrisch zu der Schwenkachse der Bürstenwalzenkammer auf die Bodenplatte wirken und auch bei extremen Bodenbelägen, z.B. hochflorigen Velouren, eine planparallele Ausrichtung und damit einen ordnungsgemäßen Saugbetrieb sicherstellen.

Bei der beschriebenen Ausführung der Erfindung ist eine weitere Funktionsverbesserung erreichbar, wenn die Lageranordnung der Bürstenwalze vertikal verstellbar ausgeführt ist. Dabei liegt es im Rahmen der Erfindung, daß der Bodenabstand der Rotationsachse sich gegen die Wirkung von Rückstellfedern selbsttätig an dem Bodenbelag anpaßt oder manuell einstellbar ist. Durch die vertikale Einstellbarkeit der Bürstenwalze ist der bodenseitige Überstand der Bürstenwalze gegenüber den Saugmundkanten, die durch die erfindungsgemäße Lehre stets parallel zur Bodenfläche ausgerichtet sind und sich am Bodenbelag anpassen, veränderbar.

Eine andere konstruktive Ausgestaltung der erfindungsgemäßen Lehre besteht darin, daß in Saugrichtung vor und hinter der Bürstenwalzenkammer vertikal bewegliche und an Druckfedern abgestützte Bodengleitstücke angeordnet sind, die jeweils eine Saugmundkante aufweisen. Durch das Wechselspiel zwischen Federkraft und Auflagekraft passen sich die Saugmundkanten unabhängig voneinander an den Bodenbelag an. Bei dieser Ausführung der Erfindung ist der bodenseitige Überstand der Bürstenwalze gegenüber den Saugmundkanten abhängig von dem jeweiligen Bodenbelag. Durch geeignete Festlegung der Federcharakteristik kann der sich einstellende Überstand so eingerichtet werden, daß auf allen Bodenbelägen ein optimales Saugergebnis resultiert. Eine federnde Aufhängung der Bürstenwalze erübrigt sich. Gemäß einer bevorzugten Ausführung der Erfindung ist die Bürstenwalze daher an einer gehäusefesten Lageranordnung rotierend gelagert.

Im folgenden wird die Erfindung anhand einer lediglich ein Ausführungsbeispiel darstellenden Zeichnung näher erläutert. Es zeigen in einer jeweils schematischen Darstellung
- Fig. 1: den Längsschnitt durch ein erfindungsgemäß ausgebildetes Bürstenvorsatzgerät zur Saugreinigung von Bodenflächen,
- Fig. 2: eine weitere Ausführung der Erfindung, ebenfalls im Längsschnitt.

Zum grundsätzlichen Aufbau des in den Figuren dargestellten Bürstenvorsatzgerätes gehören ein in einem Gehäuseoberteil 1 angeordneter Saugkanal 2, ein schwenkbeweglich an den Saugkanal 2 angeschlossener Anschlußstutzen 3 mit drehbeweglichem Saugrohranschluß, eine bodenseitig offene Bürstenwalzenkammer 4 mit einer rotierend angetriebenen Bürstenwalze 5 sowie Laufrädern 6, die im Bereich des Anschlußstutzens 3 sowie im Bereich der Bürstenwalzenkammer 4 angeordnet sind. Der Antrieb der Bürstenwalze ist nicht dargestellt. Als Antrieb eignet sich ein elektromotorischer Antrieb ebenso wie ein vom Saugluftstrom angetriebenes Turbinenrad, das über eine Transmission mit der Bürstenwalze verbunden ist. Der Saugkanal 2 mündet in die Bürstenwalzenkammer 4 ein. An der Geräteunterseite sind beidseits und parallel zur Bürstenwalzenkammer 4 sich erstreckende, bodenseitig vorspringende Saugmundkanten 7 vorgesehen. Erfindungsgemäß passen sich die Saugmundkanten 7 vertikal beweglich an die Bodenfläche an. Dies kann konstruktiv auf verschiedene Weise realisiert werden.

Bei der in Fig. 1 dargestellten Ausführung der Erfindung ist eine mit den Saugmundkanten 7 ausgebildete Bodenplatte 8 an die Bürstenwalzenkammer 4 angeschlossen, und diese ist am Saugkanal 2 oder am Gehäuseoberteil 1 drehbeweglich gelagert. Die Drehachse A für die Schwenkbewegung der Bürstenwalzenkammer 4 und die Rotationsachse der Bürstenwalze sind im wesentlichen fluchtend angeordnet. Die Lageranordnung der Bürstenwalze kann vertikal verstellbar ausgeführt sein. Durch eine manuelle Einstellung oder durch eine sich selbsttätig an den Bodenbelag anpassende Einstellung ist der Überstand der Bürstenwalze 5 gegenüber den Saugmundkanten 7 veränderbar und an den Bodenbelag anpaßbar.

Bei der in Fig. 2 dargestellten Ausführung der Erfindung sind vor und hinter der Bürstenwalzenkammer 4 vertikal bewegliche und an Druckfedern 9 abgestützte Bodengleitstücke 10 angeordnet, die jeweils eine Saugmundkante 7 aufweisen. Durch das Wechselspiel zwischen der Federkraft der Druckfedern 9 und der Auflagekraft, die aus dem Gewicht der Bodengleitstücke 10 und dem Saugunterdruck unter den Bodengleitstücken resultiert, können sich die Saugmundkanten 7 unabhängig voneinander jeweils optimal zum Bodenbelag hin ausrichten. Mit der vertikalen Stellbewegung der Saugmundkanten 7 ändert sich auch der bodenseitige Überstand der Bürstenwalze 5 zu den Saugmundkanten 7. Durch Auswahl einer geeigneten Federcharakteristik der Druckfedern 9 kann der sich einstellende Überstand so eingerichtet werden, daß auf allen Bodenbelägen ein gutes Saugergebnis resultiert. In der in Fig. 2 dargestellten Ausführung der Erfindung ist die Bürstenwalze 5 an einer gehäusefesten Lageranordnung rotierend gelagert.

## Patentansprüche

1. Bürstenvorsatzgerät zum Reinigen von Bodenflächen mit
einem in einem Gehäuseoberteil (1) angeordneten Saugkanal (2),
einem schwenkbeweglich an den Saugkanal (2) angeschlossenen Anschlussstutzen (3) mit drehbeweglichem Saugrohranschluss und
einer bodenseitig offenen Bürstenwalzenkammer (4) mit einer rotierend angetriebenen Bürstenwalze (5)
wobei der Saugkanal (2) in die Bürstenwalzenkammer (4) einmündet und wobei an der Geräteunterseite beidseits und parallel zur Bürstenwalzenkammer (4) sich erstreckende, bodenseitig vorspringende Saugmundkanten (7) vorgesehen sind, **dadurch gekennzeichnet, dass** im Bereich des Anschlussstutzens (3) und im Bereich der Bürstenwalzenkammer (4) Laufräder (6) angeordnet sind und dass die Saugmundkanten (7) sich vertikal beweglich an die Bodenfläche anpassen, wobei
a) eine mit den Saugmundkanten (7) ausgebildete Bodenplatte (8) an die Bürstenwalzenkammer (4) fest angeschlossen und diese am Saugkanal (2) oder am Gehäuseoberteil (1) drehbeweglich gelagert ist, wobei die Drehachse (A) für die Schwenkbewegung der Bürstenwalzenkammer (4) und die Rotationsachse der Bürstenwalze (5) im Wesentlichen fluchtend angeordnet sind, oder
b) in Saugrichtung vor und hinter der Bürstenwalzenkammer voneinander unabhängige, vertikal bewegliche und an Druckfedern (9) abgestützte Bodengleitstücke (10) angeordnet sind, die jeweils eine Saugmundkante (7) aufweisen.

## Claims

1. A brush attachment device for cleaning floor surfaces comprising
a suction channel (2), which is arranged in an upper housing part (1),
a connecting piece (3), which is pivotably connected to the suction channel (2), comprising a rotatable suction tube connection hose and
a brush roller chamber (4), which is open on the floor side, comprising a rotationally driven brush roller (5)
wherein the suction channel (2) leads into the brush roller chamber (4) and wherein provision is made on the bottom side of the device for suction mouth edges (7), which extend on both sides and parallel to the brush roller chamber (4) and which protrude on the floor side, **characterized in that** bottom rollers (6) are arranged in the area of the connecting piece (3) and in the area of the brush roller chamber (4) and **in that** the suction mouth edges (7) adapt to the floor surface so as to be vertically movable, wherein
a) a base plate (8), which is embodied with the suction mouth edges (7), is fixedly connected to the brush roller chamber (4), and is rotatably supported on the suction channel (2) or on the upper housing part (1), wherein the axis of rotation (A) for the pivot movement of the brush roller chamber (4) and the axis of rotation of the brush roller (5) are arranged so as to be substantially aligned, or
b) floor sliding pieces (10), which are independent from one another, vertically movable and supported on pressure springs (9) and which in each case encompass a suction mouth edge (7), are arranged upstream of and downstream from the brush roller chamber in suction direction.

## Revendications

1. Adaptateur à brosse destiné à nettoyer des surfaces de sol, avec
un canal d'aspiration (2) disposé dans une partie supérieure de boîtier (1),
une tubulure de raccord (3) raccordée de manière mobile en pivotement sur le canal d'aspiration (2), avec un raccord sur tube d'aspiration mobile en rotation et
un compartiment de rouleau à brosse (4) ouvert du côté sol, avec un rouleau à brosse (5) entraîné en rotation,
le canal d'aspiration (2) débouchant dans le compartiment de rouleau à brosse (4) et sur la face inférieure de l'appareil, de part et d'autre et s'étendant à la parallèle du compartiment de rouleau à brosse (4), des arêtes de bouche d'aspiration (7) saillant du côté sol étant prévues, **caractérisé en ce que** dans la zone de la tubulure d'aspiration (3) et dans la zone du compartiment de rouleau à brosse (4), des roues de roulement (6) sont disposées et **en ce que** les arêtes de bouche d'aspiration (7) s'adaptent en étant mobiles verticalement à la surface du sol,
a) une plaque de fond (8) conçue avec les arêtes de bouche d'aspiration (7) étant fixement raccordée sur le compartiment de rouleau à brosse (4) et **en ce que** cette dernière est logée en étant mobile en rotation sur le canal d'aspiration (2) ou sur la partie supérieure du boîtier (1), l'axe de rotation (A) pour le mouvement pivotant du compartiment de rouleau à brosse (4) et l'axe de rotation du rouleau à brosse (5) étant disposés en étant sensiblement alignés ou
b) à l'avant et à l'arrière du compartiment de rouleau à brosse, dans le sens d'aspiration sont disposées des pièces de glissement au sol (10) mobiles et appuyées sur des ressorts de pression (9) qui comportent chacune une arête de bouche d'aspiration (7).
